# EUROPÄISCHE PATENTSCHRIFT

(11) **EP 1 026 079 B1**
(45) Veröffentlichungstag und Bekanntmachung des Hinweises auf die Patenterteilung: **14.04.2004**
(21) Anmeldenummer: 00100309.4
(22) Anmeldetag: 07.01.2000
(51) Int. Cl.: B65B 19/30

(54) **Verfahren und Vorrichtung zum Detektieren sowie Beseitigen fehlerhafter und/oder fehlerhaft positionierter Zigaretten**
Method and device for detecting and removing defective and/or defectively positioned cigarettes
Procédé et dispositif pour détecter et rejeter des cigarettes défectueuses ou mal positionées

(30) Priorität: 01.02.1999 DE 19903777
(43) Veröffentlichungstag der Anmeldung: 09.08.2000
(73) Patentinhaber: Focke & Co. (GmbH & Co.), 27283 Verden (DE)
(72) Erfinder: Focke, Heinz, 27283 Verden (DE)
(74) Vertreter: Bolte, Erich, Dipl.-Ing.

(56) Entgegenhaltungen:
- DE-A- 4 424 045
- US-A- 4 976 544
- US-A- 5 223 915
- US-A- 5 588 068

## Beschreibung

Die Erfindung betrifft ein Verfahren und eine Vorrichtung zum Detektieren sowie ein Verfahren und eine Vorrichtung zum Beseitigen fehlerhafter und/oder fehlerhaft positionierter, insbesondere querliegender, Zigaretten im Zigarettenmagazin einer Zigarettenherstellungs- bzw. -verpackungsmaschine.

Dokument US 4976544 zeigt ein Verfahren und eine Vorrichtung gemäß dem Oberbegriff der Ansprüche 1 und 6.

Zigarettenherstellungs- bzw. -verpackungsmaschinen weisen in der Regel einen Zigarettenspeicher auf, in dem Zigaretten beim Absinken unplanmäßig quer zu den übrigen Zigaretten zu liegen kommen und einzelne unterhalb des Speicherteils liegende Schächte oder Schachtgruppen blockieren. Nachfolgende Zigaretten können dann nicht mehr in die jeweiligen Schächte bzw. Schachtgruppen gelangen. Dies führt zum Ausfall der jeweiligen Schächte bzw. Schachtgruppen. Die Beseitigung derartiger Störungen ist mühevoll und kostspielig, da in der Regel die Maschine abzuschalten ist.

Um eine aufwendige Störungsbeseitigung eines blockierten Schachts bzw. einer Schachtgruppe zu verhindern, beobachtet herkömmlicherweise ein Bediener das Zigarettenmagazin und entfernt ggf. mit einer Pinzette eine querliegende Zigarette.

Hierbei besteht die Gefahr menschlichen Versagens, da infolge der Eintönigkeit der Tätigkeit die Aufmerksamkeit des Bedieners mit der Zeit nachlässt. Ferner kann es während Abwesenheiten der Bedieners zu unbeobachtet bleibenden Störungen kommen.

Der Erfindung liegt daher das Problem zugrunde, die Vermeidung von Störungen im Zigarettenmagazin zu verbessern.

Dieses Problem wird hinsichtlich der Detektion fehlerhafter und/oder fehlerhaft positionierter Zigaretten mit einem Verfahren mit den Merkmalen des Anspruchs 1 sowie mit einer Vorrichtung mit den Merkmalen des Anspruchs 6 gelöst.

Vorteil dieses Verfahrens bzw. dieser Vorrichtung ist die Überwachung eines größeren Bereichs von Zigaretten und nicht nur einzelner Zigarettenenden, da somit ein Überblick über die Orientierung der Zigaretten gewonnen wird. Es ist daher vorgesehen, ein Bild eines größeren Bereiches des Zigarettenmagazins, nämlich einer Vielzahl von Zigaretten, zu erfassen und einer Bildverarbeitung zu unterziehen. Mittels Bildverarbeitungsmethoden können schließlich Abweichungen zu Referenzbildern bzw. Referenzwerten festgestellt und ggf. ein entsprechendes Fehlersignal erzeugt werden. Dies ermöglicht, querliegende Zigaretten zu erkennen.

Ferner sind mit diesem Verfahren bzw. dieser Vorrichtung - neben fehlerhaft positionierten Zigaretten - auch fehlerhafte Zigaretten erkennbar. Beispielsweise ist im Falle gespeicherter Bilder von Filterzigaretten ein fehlender Filter durch die Bildverarbeitung diagnostizierbar. Es sind aber auch geknickte oder gebrochene Zigaretten erkennbar, da auch diese eine Abweichung zu einem Referenzbild darstellen.

Eine derartig erkannte Störung kann automatisch oder manuell beseitigt werden. Bei einer manuellen Störungsbeseitigung wird bevorzugt das Fehlersignal akustisch oder optisch, z.B. durch eine Sirene oder Hupe bzw. eine Warnleuchte, ausgegeben. Ein derartiges Signal veranlasst dann den Bediener einzugreifen. Es kann jedoch auch eine automatische Fehlerbeseitigung erfolgen.

Das Problem hinsichtlich der Beseitigung fehlerhafter und/oder fehlerhaft positionierter Zigaretten wird mit einem Verfahren mit den Merkmalen des Anspruchs 4 sowie mit einer Vorrichtung mit den Merkmalen des Anspruchs 9 gelöst.

Bevorzugt sind mehrere nebeneinanderliegende Auswurfzonen mit eine entsprechenden Anzahl von Auswurfeinheiten vorgesehen. Dies hat den Vorteil, dass nicht die Zigaretten über die gesamte Breite des Zigarettenmagazins ausgeworfen werden müssen. Dadurch kann es dazu kommen, dass eine querliegende Zigarette sich über zwei Auswurfzonen erstreckt. In diesem Fall werden bevorzugt zwei nebeneinanderliegende Auswurfeinheiten betätigt und eine entsprechend größere Anzahl von Zigaretten ausgeworfen.

Bevorzugt sind Vorder- und Rückwand der Auswurfeinheit von derart unterschiedlicher Größe bzw. Kontur, dass die Kontur der Rückwand wenigstens eine Zigarettenbreite größert ist als die Kontur der Vorderwand. Somit vermeidet man ein Verklemmen von nur teilweise von der Vorderwand erfaßten Zigaretten.

Weitere Einzelheiten der Erfindung ergeben sich aus den Unteransprüchen und anhand eines in der Zeichnung dargestellten Ausführungsbeispiels. In der Zeichnung zeigen:
- Fig. 1: ein Zigarettenmagazin in einer Frontalansicht mit einer Kamera und vier im Speicherteil des Zigarettenmagazins angeordneten Auswurfeinheiten;
- Fig. 2: einen vergrößerten Ausschnitt des Speicherteils mit mehreren Auswurfeinheiten sowie mehreren schematisch skizzierten Auswurfzonen und Auswertezonen;
- Fig. 3: das Zigarettenmagazin aus Fig. 1 in einer Seitenansicht entlang des Schnittes III-III gemäß Fig. 1 mit einer Auswurfeinheit in Durchgangsposition;
- Fig. 4: das Zigarettenmagazin aus Fig. 3 mit einer Auswurfeinheit in Auswurfposition.

Fig. 1 zeigt ein Zigarettenmagazin 10, das einen Speicherteil 11 sowie vier darunter angeordnete Schachtgruppen 12 aufweist. Jede dieser Schachtgruppen weist sieben Schächte von im wesentlichen Zigarettenbreite auf.

Im Zigarettenmagazin 10 sind eine Vielzahl von durch Kreise dargestellte Zigaretten 13 enthalten. Bei fehlerfreier Positionierung dieser Zigaretten 13 ist in der in Fig. 1 dargestellten Frontalansicht nur das filterseitige bzw. gegenüberliegende Ende der Zigarette 13 zu sehen. D.h., die Vielzahl der Zigaretten liegt parallel zueinander und waagerecht ausgerichtet, wobei die Zigarettenenden aller Zigaretten 13 idealerweise im wesentlichen in einer senkrechten Ebene liegen. Die Tiefe des Zigarettenmagazins 10, insbesondere die Tiefe des die Zigaretten 13 aufnehmenden Raumes des Zigarettenmagazins 10, entspricht im wesentlichen einer Zigarettenlänge bzw. ist geringfügig größer als eine Zigarettenlänge.

Die Zigaretten 13 gelangen durch eine obere Öffnung 14 in das Zigarettenmagazin 10. Infolge der Schwerkraft sinken die Zigaretten 13 in das Zigarettenmagazin 10 hinab, wo sie zu den Schachtgruppen 12 gelangen. Am Auslaß der Schachtgruppen 12 werden die Zigaretten 13 entsprechend der von einer Packung aufzunehmenden Formation gruppiert. Das Zigarettenmagazin 10 weist ferner vier Rüttelstäbe 15 auf, die für ein gleichmäßiges Absinken der Zigaretten 13 in die Schachtgruppen 12 sorgen.

Gelegentlich kann eine Zigarette 13 innerhalb des Zigarettenmagazins 10 von der idealen Ausrichtung abweichend zu liegen kommen. Beispielsweise kann sich eine Zigarette 13 querstellen. Eine derart fehlerhaft positionierte Zigarette ist als querliegende Zigarette 16 dargestellt. Sinkt eine querliegende Zigarette 16 im Laufe der Zeit in Richtung der Schachtgruppen 12, kann es zu einer Verstopfung dieser Schachtgruppen 12 kommen. Dies führt regelmäßig zu den eingangs genannten Störung im Produktionsablauf. Insbesondere ist die Beseitigung einer derartige Störung aufwändig. Das Zigarettenmagazin 10 ist daher mit einem optischen Prüforgan, nämlich einer Kamera 17 versehen. Die Kamera 17 beobachtet durch ein Fenster bzw. eine durchsichtige Wand im Bereich der Kamera des Zigarettenmagazins 10 die Zigarettenenden. Insbesondere erfaßt die Kamera 17 ein Bild des Zigarettenmagazins 10 über im wesentlichen die gesamte Breite des Zigarettenmagazins 10.

Eine Bildverarbeitungseinrichtung 18 wertet das erfaßte Bild aus. Dabei wird das erfaßte Bild beispielsweise mit einem Referenzbild verglichen. Alternativ wird das erfaßte Bild einer Vorverarbeitung unterzogen, wobei charakteristische Werte des Bildes erzeugt bzw. errechnet werden. Durch einen Vergleich dieser Werte mit Referenzwerten bzw. des erfaßte Bildes mit dem Referenzbild kann man Fehler erkennen, beispielsweise wenn eine Abweichung vorliegt bzw. eine Abweichung einen bestimmten Schwellenwert überschreitet. Ein erkannter Fehler führt schließlich zur Erzeugung eines Fehlersignals, das eine Betätigung wenigstens einer von vier Auswurfeinheiten 19 veranlaßt. Diese Betätigung führt dazu, daß die sich im Bereich der Auswurfeinheit 19 befindenden Zigaretten 13 zur Rückseite des Zigarettenmagazins 10 hinausgeschoben und somit ausgeworfen werden. Die ausgeworfenen Zigaretten 13 fallen in eine geneigte Rutsche 20, entlang derer die Zigaretten 13 hinabrutschen und schließlich einem Kreislauf der Tabakwiederverwertung zugeführt werden. Die Tabakwiederverwertung erfolgt durch Auftrennen der Zigarette in Tabak, Zigarettenpapier und Filter. Der wiedergewonnene Tabak wird schließlich bei der Zigarettenherstellung wiederverwendet. Auf diese Weise kann man den Tabakverlust gering halten, der dadurch entsteht, daß beim Auswurf einer querliegenden Zigarette auch eine Vielzahl anderer ordnungsgemäßer bzw. ordnungsgemäß positionierter Zigaretten gleichfalls ausgestoßen werden.

Jede Auswurfeinheit 19 weist ein Gehäuse 21 auf, das relativ zum Zigarettenmagazin 10 feststeht bzw. mit diesem verbunden ist. Das Gehäuse 21 weist einen Linearzylinder auf, der zur Führung eines linearverschiebbaren Schlittens 22 dient. Dieser Schlitten 22 ist wiederum mit dem eigentlichen Auswerfer 23 der Auswurfeinheit 19 verbunden. Der Auswerfer 23 weist eine Vorderwand 24 sowie eine (in Fig. 3 dargestellte) Rückwand 25 auf. Vorderwand 24 und Rückwand 25 sind durch ein Verbindungselement, nämlich einen Verbindungsstab 26 miteinander verbunden.

Wenn sich die Auswurfeinheit 19 in einer als "Durchgangsposition" bezeichneten Position befindet, schließt die Vorderwand 24 des Auswerfers 23 im wesentlichen bündig mit der vorderen Innenseite des Zigarettenmagazins 10 und die Rückwand 25 des Auswerfers 23 im wesentlichen bündig mit der rückwärtigen Innenseite des Zigarettenmagazins 10 ab. In dieser Durchgangsposition können die Zigaretten 13 ungehindert den Speicherteil 11 des Zigarettenmagazins 10 im Bereich der Auswurfeinheit 19 passieren. Nur der dünn ausgestaltete Verbindungsstab 26 führt zu einer geringfügigen Verengung der Breite des Zigarettenmagazins 10 in diesem Bereich, die jedoch für das Absinken der Zigaretten 13 und damit für den Zigarettentransport durch das Zigarettenmagazin 10 ohne Belang ist.

Wenn jedoch die Auswurfeinheit 19 betätigt wird, verschieben sich sowohl Vorderwand 24 als auch Rückwand 25 des Auswerfers 23 in Richtung der Rückwand 25 des Auswerfers 23 bzw. in Richtung der Rutsche 20. Die Vorderwand 24 des Auswerfers 23 ist mit einer gehäuseartigen Einrichtung 27 verbunden, deren Querschnitt der Kontur der Vorderwand 24 des Auswerfers 23 entspricht. Diese gehäuseartige Einrichtung verhindert, daß Zigaretten 13 in den Bereich des Auswerfers 23 hineinfallen, wenn sich der Auswerfer 23 in Auswurfposition befindet. Dadurch kann man vermeiden, daß beim Zurückziehen des Auswerfers 23 in seine Durchgangsposition in diesen Bereich hineingefallene Zigaretten 13 den Auswerfer blockieren.

Ferner sind die vier Vorderwände 24 bzw. gehäuseartigen Einrichtungen 27 der vier Auswerfer 23 beabstandet zueinander angeordnet sind. Der Abstand 28 der Vorderwände 24 zueinander entspricht in etwa der doppelten Zigarettenbreite, er kann jedoch auch größer gewählt sein.

Fig. 2 zeigt einen Ausschnitt des Speicherteils 11 des Zigarettenmagazins 10 im Bereich der Auswurfeinheiten 19 in vergrößerter Darstellung. Oberhalb der Auswurfeinheiten 19 sind vier Auswurfzonen A bis D schematisch dargestellt. Jeder dieser vier Auswurfzonen A bis D ist einer Auswurfeinheit 19 zugeordnet. Die sich in einer Auswurfzone befindenden Zigaretten 13 werden beim Betätigen der entsprechenden Auswurfeinheit 19 ausgeworfen. Oberhalb der Auswurfzonen A bis D befinden sich vier Auswertezonen I bis IV, wobei jeweils einer Auswurfzone A bis D die darüberliegende Auswertezone I bis IV zugeordnet ist. Die Auswurfzonen A bis D sind von ihren Abmessungen derart gewählt, daß die Breite und/oder die Länge jeder Auswurfzone A bis D wenigstens einer Zigarettenlänge entspricht. Insbesondere ist die Breite einer Auswurfzone größer als die Höhe der entsprechenden Auswurfzone.

Die Auswertezonen I bis IV entsprechen dem von der Kamera 17 überwachten Bereich. Die Kamera 17 nimmt ein Bild aller Auswertezonen I bis IV auf. Im Zuge der Bildverarbeitung erfolgt eine Unterteilung des Bildes in die genannten vier Auswertezonen I bis IV. Jede dieser vier Auswertezonen I-IV wird getrennt ausgewertet. Falls im Bereich einer Auswertezone eine querliegende, also falsch positionierte Zigarette oder eine sonstwie nicht korrekt ausgebildete Zigarette erkannt wird, erfolgt nach einer zeitlichen Verzögerung eine Betätigung der entsprechenden darunter liegenden Auswurfeinheit 19. Diese wirft die sich in der entsprechenden Auswurfzone A-D befindenden Zigaretten 13 aus.

Die zwischen Detektion einer fehlerhaften bzw. fehlerhaft positionierten Zigarette 13 und Betätigung der entsprechenden Auswurfeinheit 19 liegende zeitliche Verzögerung ist durch die für das Absinken einer derartigen Zigarette von einer Auswertezone I-IV in eine Auswurfzone benötigten Zeit (ca. 10-20 Sekunden) bestimmt. Alternativ zu einer Kamera 17, die ein Bild aller vier Auswertezonen I bis IV aufnimmt, kann jedoch auch eine Mehrzahl von Kameras 17 installiert sein, die jeweils ein Bild einer Auswertezone I-IV erfassen und dann der Bildverarbeitung zuführen.

Im Bereich der Auswertezonen I bis IV ist die Vorderwand des Zigarettenmagazins 10 durchsichtig gestaltet, beispielsweise durch Einfügen einer Glas- oder Kunsstoffscheibe, so daß die Kamera 17 einen freien Blick auf die Zigarettenenden hat.

Fig. 3 zeigt einen Schnitt einer seitlichen Ansicht des Zigarettenmagazins 10 entlang der Linie III-III aus Fig. 1. Es sind zwei Kameras 17 vorgesehen und zwar eine auf der Vorderseite und eine auf der Rückseite des Zigarettenmagazins 10. Durch die Anordnung von zwei Kameras 17 erhält man eine höhere Sicherheit, eine fehlerhafte bzw. fehlerhaft positionierte Zigaretten 16 zu erkennen.

In dem gezeigten Beispiel befindet sich eine querliegende Zigarette 16 innerhalb der Auswertezone II. Diese querliegende Zigarette 16 wird von den Kameras 17 erkannt. Die Bildverarbeitungseinrichtung 18 wertet das erfaßte Bild von der querliegenden Zigarette 16 aus und erzeugt - nachdem die fehlerhaft positionierte Zigarette 16 erkannt worden ist - ein Fehlersignal. Dieses Fehlersignal führt zum Betätigen der Auswurfeinheit 18. Dadurch wird der Auswerfer 23 in Richtung der Rutsche 20 verschoben. Dazu verschiebt der Linearzylinder der Auswurfeinheit 19 samt Schlitten 22 und dem daran befestigten Auswerfer 23 einschließlich gehäuseartiger Einrichtung 27 in Richtung der Rutsche 20.

Zwischen Auswerfer 23 und Schlitten 22 befindet sich noch ein Verbindungselement 29. Dieses Verbindungselement 29 sorgt für den nötigen Abstand zwischen Schlitten 22 und Auswerfer 23.

Dieser Abstand ist derart bemessen, daß der Auswerfer 23 soweit in das Zigarettenmagazin 10 hineingeschoben werden kann, daß die Vorderwand 24 des Auswerfers 23 die Rückwand 30 des Zigarettenmagazins 10 erreicht.

Fig. 4 zeigt die Auswurfeinheit 19 in Auswurfposition, d.h. der Auswerfer 23 befindet sich in seiner linksseitigen bzw. rutschenseitigen Endposition. Die Vorderwand 24 des Auswerfers 23 schließt in der dargestellten Position mit der Außenfläche der Rückwand 30 des Zigarettenmagazins 10 ab, so daß die ausgeworfenen Zigaretten 31 - einschließlich der querliegenden Zigarette 16 - ungehindert in die Rutsche 20 hineinfallen können. Die mit der Vorderwand 24 des Auswerfers 23 verbundene gehäuseartige Einrichtung 27 blockiert im Bereich dieser Auswurfeinheit 19 das Zigarettenmagazin 10, so daß in diesem Bereich zunächst keine Zigaretten 13 nachrutschen können. Erst wenn die Auswurfeinheit 19 sich wieder in ihrer Durchgangsposition (gem. Fig. 3) befindet, fallen wieder Zigaretten in den sich zuvor gebildeten Hohlraum hinein und füllen somit wieder den Bereich der betreffenden Auswurfzone B aus.

Die Auswurfeinheit 19 wird zwar im allgemeinen nur dann betätigt, wenn eine fehlerhafte bzw. fehlerhaft positionierte Zigarette 16 detektiert worden ist. Es kann jedoch auch aus anderen Gründen zu einer Betätigung der Auswurfeinheit 19 kommen. Insbesondere kann die Auswurfeinheit 19 auch manuell ausgelöst werden. Dies ist insbesondere zur Beseitigung nicht automatisch erkannter Fehler sinnvoll. Eine manuelle bzw. nicht von der Bildverarbeitung ausgelöste Betätigung der Auswurfeinheit 19 dient auch zum Entnehmen von Proben (beispielsweise in regelmäßigen zeitlichen Abständen).

Die Detektion einer fehlerhaften bzw. fehlerhaft positionierten Zigarette mittels Kamera und nachgeschalteter Bildverarbeitung und ein ggf. ausgelöstes optisches und/oder akustisches Fehlersignal können jedoch auch einen Bediener veranlassen, eine Störung manuell zu beseitigen, insbesondere wenn eine automatische Störungsbeseitigung - beispielsweise durch Betätigen der Auswurfeinheit 19 - fehlgeschlagen ist bzw. fehlschlagen würde.

Insgesamt sind die größten Vorteile zu erzielen, wenn die beschriebene automatische Detektion einer fehlerhaften bzw. fehlerhaft positionierten Zigarette mit der Auswurfeinheit gekoppelt wird.

### Bezugszeichenliste:

- 10: Zigarettenmagazin
- 11: Speicherteil
- 12: Schachtgruppe
- 13: Zigarette
- 14: Öffnung
- 15: Rüttelstab
- 16: querliegende Zigarette
- 17: Kamera
- 18: Bildverarbeitungseinrichtung
- 19: Auswurfeinheit
- 20: Rutsche
- 21: Gehäuse
- 22: Schlitten
- 23: Auswerfer
- 24: Vorderwand des Auswerfers
- 25: Rückwand des Auswerfers
- 26: Verbindungsstab
- 27: gehäuseartige Einrichtung
- 28: Abstand
- 29: Verbindungselement
- 30: Rückwand des Zigarettenmagazins
- 31: ausgeworfene Zigarette

- A: Auswurfzone
- B: Auswurfzone
- C: Auswurfzone
- D: Auswurfzone

- I: Auswertezone
- II: Auswertezone
- III: Auswertezone
- IV: Auswertezone

## Patentansprüche

1. Verfahren zum Detektieren fehlerhafter und/oder fehlerhaft positionierter, insbesondere querliegender, Zigaretten (16) im Zigarettenmagazin (10) einer Zigarettenherstellungs- bzw. -verpackungsmaschine, wobei mittels wenigstens eines optischen Prüforgans (17) wenigstens ein Bild einer Vielzahl von sich im Zigarettenmagazin befindenden Zigaretten (13, 16) erfasst, das Bild von einer Bildverarbeitungseinrichtung (18) ausgewertet und, falls beim Auswerten Abweichungen des erfassten Bildes von einem Referenzbild und/oder von wenigstens einem Referenzwert festgestellt werden, ein Fehlersignal erzeugt wird, **dadurch gekennzeichnet, dass** das von dem optischen Prüforgan (17) erfasste Bild in mehrere, insbesondere nebeneinander liegende, Auswertezonen (I-IV) unterteilt wird, dass die Auswertezonen (I-IV) separat ausgewertet werden und ggf. ein individuelles, einer Auswertezone (I-IV) zugeordnetes Fehlersignal erzeugt wird.

2. Verfahren nach Anspruch 1, **dadurch gekennzeichnet, dass** von mehreren optischen Prüforganen (17) je ein Bild einer von mehreren, insbesondere nebeneinander liegenden, Auswertezonen (I-IV) erfasst und ausgewertet und ggf. ein individuelles, einer Auswertezone (I-IV) zugeordnetes Fehlersignal erzeugt wird.

3. Verfahren nach Anspruch 1 oder 2, **dadurch gekennzeichnet, dass** je ein Bild auf der Vorderseite und der Rückseite des Zigarettenmagazins (10) erfasst und ausgewertet wird, so dass beide Endseiten korrekt ausgebildeter und/oder korrekt positionierter Zigaretten (13) erfasst werden können.

4. Verfahren zum Beseitigen fehlerhafter und/oder fehlerhaft positionierter, insbesondere querliegender Zigaretten (16) im Zigarettenmagazin (10) einer Zigarettenherstellungs- bzw. -verpackungsmaschine, **dadurch gekennzeichnet, dass** eine fehlerhafte und/oder fehlerhaft positionierte Zigarette (16) nach einem Verfahren nach einem der Ansprüche 1 bis 3 detektiert und in Reaktion auf ein dabei erzeugtes, einer Auswertezone (I-IV) zugeordnetes Fehlersignal eine im Bereich des Magazins angeordnete Auswurfeinheit (19) zum Auswerfen einer Vielzahl sich in einer der Auswertezone (I-IV) zugeordneten Auswurfzone (A-D) befindenden Zigaretten betätigt wird.

5. Verfahren nach Anspruch 4, **dadurch gekennzeichnet, dass** gleichzeitig, insbesondere zwei, nebeneinander liegende Auswurfeinheiten (19) betätigt werden, falls eine fehlerhafte und/oder fehlerhaft positionierte Zigarette (16) in den den Auswurfeinheiten (19) zugeordneten Auswertezonen (I-IV) detektiert wird.

6. Vorrichtung zum Detektieren fehlerhafter und/oder fehlerhaft positionierter, insbesondere querliegender Zigaretten (16) im Zigarettenmagazin (10) einer Zigarettenherstellungs- bzw. -verpackungsmaschine, mit einem im Bereich des Zigarettenmagazins (10) angeordneten optischen Prüforgan (17), insbesondere einer Kamera, zum Erfassen wenigstens eines Bildes einer Vielzahl von sich im Zigarettenmagazin (10) befindenden Zigaretten (13, 16), einer Bildverarbeitungseinrichtung (18) zum Auswerten des Bildes und Mitteln mit denen ein Fehlersignal erzeugbar ist, wenn Abweichungen des erfassten Bildes von einem Referenzbild und/oder von wenigstens einem Referenzwert festgestellt werden, **dadurch gekennzeichnet, dass** mittels der Vorrichtung das von dem optischen Prüforgan (17) erfasste Bild in mehrere, insbesondere nebeneinander liegende, Auswertezonen (I-IV) unterteilbar ist, dass die Auswertezonen (I-IV) separat auswertbar sind und ggf. ein individuelles, einer Auswertezone (I-IV) zugeordnetes Fehlersignal erzeugbar ist.

7. Vorrichtung nach Anspruch 6, **dadurch gekennzeichnet, dass** das Zigarettenmagazin (10) im Bereich eines optischen Prüforgans (17) eine durchsichtige Wand aufweist.

8. Vorrichtung nach Anspruch 6 oder 7, **dadurch gekennzeichnet, dass** je ein oder mehrere nebeneinander angeordnete optische Prüforgane (17) an der Vorderseite und an der Rückseite des Zigarettenmagazins (10) angeordnet sind.

9. Vorrichtung zum Beseitigen von mit einer Vorrichtung nach einem der Ansprüche 6 bis 8 als fehlerhaft und/oder fehlerhaft positioniert erkannter Zigaretten (16) im Zigarettenmagazin (10) einer Zigarettenherstellungs- bzw. -verpackungsmaschine, **gekennzeichnet durch** mehrere nebeneinander, im Bereich des Zigarettenmagazins (10) angeordnete Auswurfeinheiten (19) zum Auswerfen einer Vielzahl sich in einer einer der Auswurfeinheiten (19) zugeordneten Auswurfzone (A-D) befindenden Zigaretten (13, 16).

10. Vorrichtung nach Anspruch 9, **dadurch gekennzeichnet, dass** sie eine derartig mit jeder Auswurfeinheit (19) verbundene Vorrichtung nach einem der Ansprüche 6 bis 8 aufweist, dass jede Auswurfeinheit (19) in Reaktion auf ein Fehlersignal betätigbar ist.

11. Vorrichtung nach Anspruch 9 oder 10, **dadurch gekennzeichnet, dass** jede Auswurfeinheit (19) eine Vorderwand (24), deren Fläche die Auswurfzone (A-D) bestimmt, und eine Rückwand (25), deren Kontur um wenigstens eine Zigarettenbreite gegenüber der Kontur der Vorderwand (24) vergrößert ist, aufweist.

12. Vorrichtung nach Anspruch 11, **dadurch gekennzeichnet, dass** die Vorderwand (24) und die Rückwand (25) der Auswurfeinheit (19) im wesentlichen im Abstand einer Zigarettenlänge parallel zueinander angeordnet sind und insbesondere mittels eines Verbindungselements, insbesondere eines Verbindungsstabs (26), miteinander verbunden sind.

13. Vorrichtung nach einem der Ansprüche 9 bis 12, **dadurch gekennzeichnet, dass** die Auswurfzone eine Breite und/oder eine Höhe aufweist, die wenigstens einer Zigarettenlänge entspricht.

14. Vorrichtung nach einem der Ansprüche 9 bis 13, **dadurch gekennzeichnet, dass** sie eine Rutsche (20) aufweist zum Auffangen und Ableiten von ausgeworfenen Zigaretten (13, 16).

## Claims

1. Process for detecting defective and/or incorrectly positioned, in particular transversely located, cigarettes (16) in the cigarette magazine (10) of a cigarette-production and/or cigarette-packaging machine, where, using at least one optical checking element (17), at least one image of a multiplicity,of cigarettes (13, 16) located in the cigarette magazine is detected, the image is evaluated by an image-processing device (18) and if, during the evaluation, the image detected is established as deviating from a reference image and/or from at least one reference value an error signal is produced, **characterized in that** the image detected by the optical checking element (17) is subdivided into a plurality of, in particular adjacent, evaluation zones (I-IV), **in that** the evaluation zones (I-IV) are evaluated separately and, if appropriate, an individual error signal assigned to one evaluation zone (I-IV) is produced.

2. Process according to Claim 1, **characterized in that**, using a plurality of optical checking elements (17), in each case one image of a plurality of, in particular adjacent, evaluation zones (I-IV) is detected and evaluated and, if appropriate, an individual error signal assigned to one evaluation zone (I-IV) is produced.

3. Process according to Claim 1 or 2, **characterized in that** in each case one image on the front side and the rear side of the cigarette magazine (10) is detected and evaluated, with the result that it is possible to detect the two end sides of correctly formed and/or correctly positioned cigarettes (13).

4. Process for eliminating defective and/or incorrectly positioned, in particular transversely located, cigarettes (16) in the cigarette magazine (10) of a cigarette-production and/or cigarette-packaging machine, **characterized in that** a defective and/or incorrectly positioned cigarette (16) is detected in accordance with a process according to one of Claims 1 to 3, and, in reaction to an error signal, assigned to one evaluation zone (I-IV), produced here, an ejecting unit (19) arranged in the region of the magazine is actuated in order to eject a multiplicity of cigarettes located in an ejecting zone (A-D) assigned to the evaluation zone (I-IV).

5. Process according to Claim 4, **characterized in that** simultaneously, in particular two, adjacent ejecting units (19) are actuated if a defective and/or incorrectly positioned cigarette (16) is detected in the evaluation zones (I-IV) assigned to the ejecting units (19).

6. Apparatus for detecting defective and/or incorrectly positioned, in particular transversely located, cigarettes (16) in the cigarette magazine (10) of a cigarette-production and/or cigarette-packaging machine, having an optical checking element (17), in particular a camera, which is arranged in the region of the cigarette magazine (10) and is intended for detecting at least one image of a multiplicity of cigarettes (13, 16) located in the cigarette magazine (10), having an image-processing device (18) for evaluating the image, and having means by which an error signal can be produced if the image detected is established as deviating from a reference image and/or from at least one reference value, **characterized in that**, by means of the apparatus, the image detected by the optical checking element (17) can be subdivided into a plurality of, in particular adjacent; evaluation zones (I-IV), **in that** the evaluation zones (I-IV) can be evaluated separately and, if appropriate, an individual error signal assigned to one evaluation zone (I-IV) can be produced.

7. Apparatus according to Claim 6, **characterized in that** the cigarette magazine (10), in the region of an optical checking element (17), has a transparent wall.

8. Apparatus according to Claim 6 or 7, **characterized in that** in each case one or more adjacent optical checking elements (17) are arranged on the front side and on the rear side of the cigarette magazine (10).

9. Apparatus for eliminating cigarettes (16) in the cigarette magazine (10) of a cigarette-production and/or cigarette-packaging machine which have been identified as being defective and/or incorrectly positioned by an apparatus according to one of Claims 6 to 8, **characterized by** a plurality of adjacent ejecting units (19) which are arranged in the region of the cigarette magazine (10) and are intended for ejecting a multiplicity of cigarettes (13, 16) located in an ejecting zone (A-D) assigned to one of the ejecting units (19).

10. Apparatus according to Claim 9, **characterized in that** it has an apparatus according to any one of Claims 6 to 8, the latter being connected to each ejecting unit (19) such that each ejecting unit (19) can be actuated in reaction to an error signal.

11. Apparatus according to Claim 9 or 10, **characterized in that** each ejecting unit (19) has a front wall (24), of which the surface area defines the ejecting zone (A-D), and a rear wall (25), of which the contour is larger than the contour of the front wall (24) by at least the width of one cigarette.

12. Apparatus according to Claim 11, **characterized in that** the front wall (24) and the rear wall (25) of the ejecting unit (19) are spaced apart parallel to one another essentially by the distance of the length of one cigarette and are connected to one another, in particular, by means of a connecting element, in particular a connecting rod (26).

13. Apparatus according to one of Claims 9 to 12, **characterized in that** the ejecting zone has a width and/or a height corresponding at least to the length of one cigarette.

14. Apparatus according to one of Claims 9 to 13, **characterized in that** it has a chute (20) for intercepting and leading away ejected cigarettes (13, 16).

## Revendications

1. Procédé de détection de cigarettes défectueuses et/ou mal positionnées, en particulier placées de travers (16) dans le magasin à cigarettes (10) d'une confectionneuse ou d'une empaqueteuse de cigarettes, dans lequel au moins une image d'un grand nombre de cigarettes (13, 16) se trouvant dans le magasin à cigarettes est saisie au moyen d'au moins un organe optique de contrôle (17), l'image est exploitée par un dispositif de traitement d'images (18), et; si lors de l'exploitation sont constatés des écarts de l'image saisie d'une image de référence et/ou d'au moins une valeur de référence, un signal de défaut est produit, **caractérisé par le fait que** l'image saisie par l'organe optique de contrôle (17) est divisée en plusieurs zones d'exploitation (I à IV) en particulier situées les unes à côté des autres, et que les zones d'exploitation (I à IV) sont exploitées séparément, et éventuellement est produit un signal individuel de défaut associé à une zone d'exploitation (I à IV).

2. Procédé selon la revendication 1, **caractérisé par le fait que** plusieurs organes optiques de contrôle (17) saisissent et exploitent chacun une image d'une de plusieurs zones d'exploitation (I à IV) en particulier situées les unes à côté des autres, et éventuellement est produit un signal individuel de défaut associé à une zone d'exploitation (I à IV).

3. Procédé selon l'une des revendications 1 et 2, **caractérisé par le fait que** sont saisies une image sur la côté avant du magasin à cigarettes (10) et une image sur le côté arrière de celui-ci, de sorte que peuvent être saisis les deux côtés d'extrémité des cigarettes correctes et/ou correctement positionnées.

4. Procédé d'élimination de cigarettes défectueuses et/ou mal positionnées, en particulier placées de travers (16) dans le magasin à cigarettes (10) d'un confectionneuse ou d'une empaqueteuse de cigarettes, **caractérisé par le fait qu'**une cigarette défectueuse et/ou mal positionnée (16) est détectée par un procédé selon l'une des revendications 1 à 3, et en réaction à un signal de défaut associé à une zone d'exploitation (I à IV) alors produit est actionné un dispositif d'éjection (19) placé dans la zone du magasin et destiné à éjecter un grand nombre de cigarettes se trouvant dans une zone d'éjection (A à D) associée à la zone d'exploitation (I à IV).

5. Procédé selon la revendication 4, **caractérisé par le fait que** plusieurs, en particulier deux, dispositifs d'éjection (19) situés l'un à côté de l'autre ou les uns à côté des autres sont actionnés en même temps si une cigarette défectueuse et/ou mal positionnée (16) est détectée dans les zones d'exploitation (I à IV) associées aux dispositifs d'éjection (19).

6. Dispositif de détection de cigarettes défectueuses et/ou mal positionnées, en particulier placées de travers (16) dans le magasin à cigarettes (10) d'une confectionneuse ou d'une empaqueteuse de cigarettes, comportant un organe optique de contrôle (17), en particulier une caméra, placé dans la zone du magasin à cigarettes (10) et destiné à saisir au moins une image d'un grand nombre de cigarettes (13, 16) se trouvant dans le magasin à cigarettes (10), un dispositif de traitement d'images (18) destiné à exploiter l'image, et des moyens permettant de produire un signal de défaut lorsque sont constatés des écarts de l'image saisie d'une image de référence et/ou d'au moins une valeur de référence, **caractérisé par le fait qu'**il permet de diviser l'image saisie par l'organe optique de contrôle (17) en plusieurs zones d'exploitation (I à IV) en particulier situées les unes à côté des autres, et que les zones d'exploitation (I à IV) peuvent être exploitées séparément et éventuellement peut être produit un signal individuel de défaut associé à une zone d'exploitation (I à IV).

7. Dispositif selon la revendication 6, **caractérisé par le fait que** le magasin à cigarettes (10) présente une paroi transparente dans la zone d'un organe optique de contrôle (17).

8. Dispositif selon l'une des revendications 6 et 7, **caractérisé par le fait qu'**un ou plusieurs organes optiques de contrôle (17) placés les uns à côté des autres sont placés sur chacun des côtés avant et arrière du magasin à cigarettes (10).

9. Dispositif d'élimination de cigarettes reconnues défectueuses et/ou mal positionnées (16) avec un dispositif selon l'une des revendications 6 à 8 dans le magasin à cigarettes (16) d'une confectionneuse ou d'une empaqueteuse de cigarettes, **caractérisé par** plusieurs dispositifs d'éjection (19) placés les uns à côté des autres dans la zone du magasin à cigarettes (10) et destinés à éjecter un grand nombre de cigarettes (13, 16) se trouvant dans une zone d'éjection (A à D) associée à un des dispositifs d'éjection (19).

10. Dispositif selon la revendication 9, **caractérisé par le fait qu'**il présente un dispositif selon l'une des revendications 6 à 8 lié à chaque dispositif d'éjection (19) de façon telle que chaque dispositif d'éjection (19) puisse être actionné en réaction à un signal de défaut.

11. Dispositif selon l'une des revendications 9 et 10, **caractérisé par le fait que** chaque dispositif d'éjection (19) présente une paroi avant (24) dont la surface détermine la zone d'éjection (A à D) et une paroi arrière (25) dont le contour est agrandi d'au moins la largeur d'une cigarette par rapport au contour de la paroi avant (24).

12. Dispositif selon la revendication 11, **caractérisé par le fait que** la paroi avant (24) et la paroi arrière (25) du dispositif d'éjection (19) sont placées sensiblement parallèlement à une distance l'une de l'autre correspondant à la longueur d'une cigarette et sont en particulier liées par un élément de liaison, en particulier par une barre de liaison (26).

13. Dispositif selon l'une des revendications 9 à 12, **caractérisé par le fait que** la zone d'éjection présente une largeur et/ou une hauteur qui correspondent au moins à la longueur d'une cigarette.

14. Dispositif selon l'une des revendications 9 à 13, **caractérisé par le fait qu'**il présente un toboggan (20) destiné à recevoir et évacuer les cigarettes éjectées (13, 16).
